# EUROPÄISCHE PATENTSCHRIFT

(11) **EP 1 139 038 B1**
(45) Veröffentlichungstag und Bekanntmachung des Hinweises auf die Patenterteilung: **12.07.2006**
(21) Anmeldenummer: 01107908.4
(22) Anmeldetag: 28.03.2001
(51) Int. Cl.: F25B 31/00, F25B 43/02

(54) **Kälteanlage**
Refrigeration plant
Installation frigorifique

(30) Priorität: 29.03.2000 DE 10015603
(43) Veröffentlichungstag der Anmeldung: 04.10.2001
(73) Patentinhaber: Linde Kältetechnik GmbH & Co.KG, 50999 Köln (DE)
(72) Erfinder: Koch, Klaus, 44534 Lünen (DE)
(74) Vertreter: Klunker . Schmitt-Nilson . Hirsch

(56) Entgegenhaltungen:
- EP-A- 0 094 590
- EP-A- 0 838 640
- US-A- 2 140 415
- US-A- 3 581 519
- US-A- 3 633 377
- US-A- 5 327 997
- US-A- 5 911 289
- PATENT ABSTRACTS OF JAPAN vol. 1996, no. 01, 31. Januar 1996 (1996-01-31) & JP 07 247961 A (MITSUBISHI HEAVY IND LTD), 26. September 1995 (1995-09-26)

## Beschreibung

Die Erfindung betrifft eine Kälteanlage mit wenigstens zwei parallel geschalteten Verdichtern, die über jeweils eine Saugleitung aus wenigstens einem den Verdichtern vorgeschalteten Saugsammelrohr das zu verdichtende Medium ansaugen.

Bei Kälteanlagen stellt die betriebssichere Ölversorgung der Verdichter, die in einem gemeinsamen (Kältemittel)Kreislauf arbeiten, oftmals ein Problem dar. Zur Gewährleistung einer betriebssicheren Ölversorgung werden bisher unterschiedliche Ölstandsreguliersysteme, wie beispielsweise Ölspiegelregulatoren, verwendet. Diese unterliegen jedoch einem Verschleiss und erfordern bei anderen Systemen Einstellarbeiten am Ölsystem während der Inbetriebnahme. Zudem kann bei diesen Systemen überschüssiges Öl, das den Verdichtern über das angesaugte Gas zugeführt wird, nicht ausgeglichen werden.

Aus DE-OS 198 23 525 ist eine Verbund(kälte)anlage mit wenigstens zwei Verdichtern bekannt, bei der zwischen den Verdichtergehäusen eine Ölausgleichsleitung dergestalt angeordnet ist, dass die Unterkante der an den Verdichtergehäusen vorgesehenen Anschlüsse der Ölausgleichsleitung über den Niveaus der Mindestölstände der Verdichter liegt. Nachteilig hierbei ist jedoch, dass bei unterschiedlichen Drücken in den Verdichtern aufgrund der dadurch entstehenden Strömungen zwischen den Verdichtern ein Gas- und Ölaustausch stattfindet. Dies hat zur Folge, dass sich in Abhängigkeit von der Betriebsdauer bzw. der Stillstandszeiten der Verdichter unterschiedliche Ölstände in den Verdichtern ausbilden können.

Aus der US 3 581 519 ist eine Kälteanlage bekannt, bei der das Ölniveau zwischen einer Mehrzahl von Verdichtern über eine gemeinsame Ölleitung ausgeglichen wird und bei der eine Einrichtung vorgesehen ist, um von dem System rücklaufendes Öl im Wesentlichen gleichmäßig zu jedem der Kompressoren zu verteilen.

Aufgabe der vorliegenden Erfindung ist, eine Kälteanlage anzugeben, bei der die erwähnten Nachteile vermieden werden.

Zur Lösung dieser Aufgabe wird eine Kälteanlage vorgeschlagen, die sich dadurch auszeichnet, dass die Verdichtergehäuse über wenigstens eine U-Rohr-förmige Ölausgleichsleitung miteinander und über wenigstens eine zusätzliche Leitung mit dem Saugsammelrohr verbunden sind.

Erfindungsgemäß werden nunmehr getrennte Leitungen für den Öl- sowie den Druckausgleich zwischen den einzelnen Verdichtergehäusen vorgesehen. Somit erfolgt der Ölausgleich über die U-Rohr-förmige Ausgleichsleitung, während der Druckausgleich über das Saugsammelrohr bzw. die das Saugsammelrohr und die Verdichtergehäuse verbindenden Leitungen erfolgt. Jeder der Verdichter ist daher neben der Saugleitung über wenigstens eine weitere Leitung mit dem Saugsammelrohr verbunden. Der mit dieser Konstruktion verbundene apparative Mehraufwand wird jedoch durch die erzielten bzw. erzielbaren Vorteile kompensiert.

In vorteilhafter Weise sind die die Verdichtergehäuse und das Saugsammelrohr verbindenden Leitungen am tiefsten Punkt des Saugsammelrohres angeordnet.

Auf diese Weise wird - da sich das Öl am Boden des Saugsammelrohres ansammeltsichergestellt, dass das Öl aus dem Saugsammelrohr schnellstmöglich abgezogen und den Verdichtergehäusen zugeführt wird.

Die erfindungsgemäße Kälteanlage weiterbildend wird vorgeschlagen, dass die Einlassöffnungen der aus dem Saugsammelrohr zu den Verdichtern führenden Saugleitungen im oberen Bereich des Saugsammelrohres angeordnet sind.

Durch diese konstruktive Ausgestaltung der erfindungsgemäßen Kälteanlage wird erreicht, dass ein Ansaugen von Öl über die Saugleitungen in die Verdichter weitestgehend vermieden werden kann.

Eine weitere vorteilhafte Ausgestaltung der erfindungsgemäßen Kälteanlage zeichnet sich dadurch aus, dass in den Leitungen zwischen den Verdichtergehäusen und dem Saugsammelrohr je eine Filtervorrichtung angeordnet ist.

Wurden bisher ein oder mehrere, parallel angeordnete, entsprechend groß dimensionierte und damit leistungsmindernde Filter in der in das Saugsammelrohr führenden Saugleitung vorgesehen, reichen nunmehr vergleichsweise klein dimensionierte Filter in den dem Gaseausgleich dienenden Leitungen zwischen den Verdichtergehäusen und dem Saugsammelrohr aus. Da ca. 98 % der in dem zu verdichtenden Medium enthaltenen Schmutzpartikel an das Öl bzw. die Öltröpfchen "gebunden" sind und von diesem bzw. diesen transportiert werden, kann mit diesen Filtern ein ausreichendes Reinigungsergebnis erzielt werden.

Die erfindungsgemäße Kälteanlage sowie weitere Ausgestaltungen derselben seien anhand des in der Figur dargestellten Ausführungsbeispiels näher erläutert.

Die Figur zeigt drei Verdichter V1 bis V3 sowie ein Saugsammelrohr S. Das zu verdichtende Medium wird über Leitung 1, die in zwei Leitungen 2 und 2' aufgeteilt wird, dem Saugsammelrohr S zugeführt. Aus dem Saugsammelrohr S wird das zu verdichtende Medium über die Saugleitungen 3, 3' und 3" den Verdichtern V1 bis V3 zugeführt. Über die Leitungen 1, 2 und 2' mitgerissenes Öl sammelt sich am Boden des Saugsammelrohres S an. Das verdichtete Medium wird aus den Verdichtern V1 bis V3 über die Druckleitungen 4, 4' und 4" in eine Drucksammelleitung 5 und über diese beispielsweise einer oder mehrerer, in der Figur nicht dargestellter Kühlstellen zugeführt.

Die Verdichter V1 bis V3, die auf einer Ebene angeordnet sind, bzw. deren Gehäuse werden nunmehr erfindungsgemäß über eine U-Rohr-förmige Ausgleichsleitung 7, die über die Leitungen 8, 8' und 8" mit dem Verdichtergehäusen V1 bis V3 in Wirkverbindung steht, miteinander verbunden. Zwischen den Verdichtergehäusen und dem Saugsammelrohr S sind ferner Verbindungsleitungen 6, 6' und 6" vorgesehen.

Über diese Verbindungsleitungen 6, 6' und 6" sowie das Saugsammelrohr S erfolgt erfindungsgemäß der Druckausgleich zwischen den Verdichtergehäusen V1 bis V3. Ferner weisen diese Verbindungsleitungen 6, 6' und 6" je eine Filtervorrichtung F1 bis F3, die der Entfernung von Schmutzpartikeln dienen, auf.

Die erfindungsgemäße Kälteanlage ermöglicht die Realisierung einer zuverlässigen Ölversorgung aller Verdichter, da der Ölausgleich immer mit einem Druckausgleich verbunden ist. Unabhängig von den aktuellen Betriebszuständen der Verdichter und der Kälteanlage (Voll-, Teillastbetrieb), kann somit zu jeder Zeit eine betriebssichere Ölversorgung aller Verdichter gewährleistet werden.

## Patentansprüche

1. Kälteanlage mit wenigstens zwei parallel geschalteten Verdichtern, die über jeweils eine Saugleitung aus wenigstens einem den Verdichtern vorgeschalteten Saugsammelrohr das zu verdichtende Medium ansaugen, wobei die Verdichtergehäuse (V1, V2, V3) über wenigstens eine U-Rohr-förmige Ölausgleichsleitung (7, 8, 8', 8") miteinander Verbunden sind, **dadurch gekennzeichnet, dass** die Verdichtergehäuse über wenigstens eine zusätzliche Leitung (6, 6', 6"), die dem Druckausgleich zwischen jeweils mit den Verdichtergehäusen (V1, V2, V3) verbundenen Bereichen der Ölausgleichsleitung (7,8,3',3") dient, mit dem Saugsammelrohr (S) verbunden sind.

2. Kälteanlage nach Anspruch 1, **dadurch gekennzeichnet, dass** die die Verdichtergehäuse (V1, V2, V3) und das Saugsammelrohr (S) verbindenden Leitungen (6, 6', 6") am tiefsten Punkt des Saugsammelrohres (S) angeordnet sind.

3. Kälteanlage nach Anspruch 1 oder 2, **dadurch gekennzeichnet, dass** die Einlassöffnungen der aus dem Saugsammelrohr (S) zu den Verdichtern (V1, V2, V3) führenden Saugleitungen (3, 3', 3") im oberen Bereich des Saugsammelrohres (S) angeordnet sind.

4. Kälteanlage nach einem der vorhergehenden Ansprüche, **dadurch gekennzeichnet, dass** in den Leitungen (6, 6', 6") zwischen den Verdichtergehäusen (V1, V2, V3) und dem Saugsammelrohr (S) je eine Filtervorrichtung (F1,F2,F3) angeordnet ist.

## Claims

1. Refrigeration system with at least two compressors arranged in parallel each receiving the medium to be compressed via a suction line from at least one suction collection tube provided upstream of the compressors, wherein the compressor casings (V1, V2, V3) are in communication with one another at least via a U-shaped oil compensation line (7, 8, 8', 8"), **characterized in that** the compressor casings are in communication with one another via at least one additional line 6, 6', 6" which serves the purpose of pressure compensation between each of the sections of the oil compensation line (7, 8, 8', 8") connected to the casings (V1, V2, V3).

2. Refrigeration system according to claim 1, **characterized in that** the lines (6, 6', 6") connecting the compressor casings (V1, V2, V3) and the suction collection tube (S) are provided at the lowest point of the suction collection tube (S).

3. Refrigeration system according to claim 1 or 2, **characterized in that** the inlets of the suction lines (3, 3', 3") leading from the suction collection tube (S) to the compressors (V1, V2, V3) is provided in the upper section of the suction collection tube (S).

4. Refrigeration system according to any of the previous claims, **characterized in that** a filtration device (F1, F2, F3) is arranged in each of the lines (6, 6', 6") between the compressor casings (V1, V2, V3) and the suction collection tube (S).

## Revendications

1. Installation frigorifique, avec au moins deux compresseurs montés en parallèle, qui aspirent chacun par une conduite d'aspiration le fluide à compresser à partir d'au moins un tube collecteur monté en amont des compresseurs, les boîtiers (V1, V2, V3) des compresseurs étant reliés entre eux par au moins une conduite d'équilibrage d'huile (7, 8, 8', 8") formant un tube en U, **caractérisée en ce que** les boîtiers des compresseurs sont reliés au tube collecteur (S) par au moins une conduite supplémentaire (6, 6', 6") qui sert à l'équilibrage de la pression entre les zones de la conduite d'équilibrage d'huile (7, 8, 8', 8") reliées chacune aux boîtiers des compresseurs (V1, V2, V3).

2. Installation frigorifique selon la revendication 1, **caractérisée en ce que** les conduites (6, 6', 6") reliant les boîtiers (V1, V2, V3) des compresseurs et le tube collecteur (S) sont disposées au point le plus bas du tube collecteur (S).

3. Installation frigorifique selon la revendication 1 ou 2, **caractérisée en ce que** les ouvertures d'entrée des conduites d'aspiration (3, 3', 3") menant du tube collecteur (S) aux compresseurs (V1, V2, V3) sont disposées dans la zone supérieure du tube collecteur (S)

4. Installation frigorifique selon l'une des revendications précédentes, **caractérisée en ce qu'**un dispositif de filtrage (F1, F2, F3) est disposé dans chacune les conduites (6, 6', 6") entre les boîtiers (V1, V2, V3) des compresseurs et le tube collecteur (S)
